# FASCICULE DE BREVET EUROPEEN

(11) **EP 2 947 022 B1**
(45) Date de publication et mention de la délivrance du brevet: **04.01.2017**
(21) Numéro de dépôt: 14169701.1
(22) Date de dépôt: 23.05.2014
(51) Int. Cl.: B65D 5/32, B65D 5/50, B65D 85/40

(54) **Ecrin pliant pour pièce d'horlogerie**
Klappetui für Uhr
Folding case for timepiece

(43) Date de publication de la demande: 25.11.2015
(73) Titulaire: Tissot S.A., 2400 Le Locle (CH)
(72) Inventeur: Juillet, Charline, 2300 La Chaux-de-Fonds (CH); Bouhan, Benjamin, 25370 Métabief (FR)
(74) Mandataire: Giraud, Eric

(56) Documents cités:
- EP-A1- 2 602 205
- US-A- 2 556 638

## Description

### Domaine de l'invention

L'invention concerne un écrin pliant pour le conditionnement d'au moins un objet ou une pièce de bijouterie ou d'horlogerie, ledit écrin pliant étant stockable à plat dans un plan de base défini par une direction longitudinale et par une direction transversale, ledit écrin comportant un récipient interne pliable formé par une première bande refermée sur elle-même et formant un premier prisme déformable dépliable entre une position à plat et une position déployée où ledit premier prisme déformable est ouvert à deux extrémités opposées selon une direction parallèle à ladite direction transversale, ledit récipient interne comportant une surface de manoeuvre qui est solidaire d'une deuxième bande s'étendant selon ladite direction transversale, et ladite deuxième bande étant solidaire, au niveau d'un fond distinct dudit récipient interne, d'une enveloppe externe formée par une troisième bande s'étendant selon ladite direction longitudinale et déformable entre une position de stockage à plat dans ledit plan et une position pliée où ladite troisième bande est refermée sur elle-même et agencée pour entourer ledit récipient interne, lequel récipient interne est rabattable autour d'un pli que comporte ladite deuxième bande entre ladite surface de manoeuvre et ledit fond, quand ledit récipient interne est dans une position déployée et est dans une position rabattue, en appui sur une surface supérieure dudit fond de façon à ce que l'une desdites ouvertures externes dudit récipient interne soit obturée par ledit fond.

L'invention concerne le domaine du conditionnement d'objets, et plus particulièrement le domaine des écrins, ou encore des emballages de transport ou de stockage pour des pièces d'horlogerie ou de bijouterie.

### Arrière-plan de l'invention

Le conditionnement d'objets, notamment de bijoux ou de pièces d'horlogerie nécessite la prise en charge d'une bonne protection de l'objet.

On utilise usuellement un capitonnage dans ce but, mais le capiton n'est généralement pas polyvalent, ou alors il protège mal l'objet.

Il est préférable d'éloigner l'objet des parois de la boîte ou de l'écrin, pour le protéger des chocs et des agressions que subit cet écrin.

Dans le cas particulier de bijoux ou de pièces d'horlogerie de forme sensiblement torique, on connaît l'utilisation de coussins sur lesquels on enfile ces objets, toutefois il faut maintenir le coussin lui-même, en l'encastrant dans une cavité, ou en le capitonnant de part et d'autre.

Un bon emballage est relativement complexe, comporte plusieurs composants, et son coût peut être élevé par rapport à celui de l'objet à protéger.

La réalisation d'emballages de coût de production modéré conçus pour offrir une protection optimale de la pièce d'horlogerie ou de bijouterie, est donc une préoccupation permanente des fabricants d'horlogerie-bijouterie, d'autant plus que les boîtiers ou écrins sont conservés pendant toute la durée de vie de l'objet. Il convient, encore, de respecter un certain classicisme de présentation, et de proposer un emballage épuré, et digne de l'objet qu'il renferme.

Une bonne solution pour le problème de protection réside en un double conditionnement, avec l'objet enfermé dans une première boîte elle-même enfermée dans une seconde. La protection de l'objet est bien assurée, mais le double conditionnement est coûteux, et l'utilisateur n'accède pas immédiatement à l'objet.

Des boîtiers avec couvercles à charnière sont des solutions également assez coûteuses.

Il existe des emballages issus de cartonnages, qui répondent au besoin de protection avec le choix d'un matériau d'épaisseur suffisante. Ils présentent également l'avantage d'un coût modique, et peuvent recevoir tous types de décorations. Les cartonnages tout montés consomment de l'espace de stockage. L'intérêt des cartonnages pliants est un stockage à plat, qui économise de l'espace, allié à un coût inférieur à celui des cartonnages tout montés, en raison de l'économie de la main d'oeuvre de montage. Mais il est souvent difficile de les maintenir en position dépliée, sauf à utiliser des pattes ou des languettes peu esthétiques et se détériorant dans le temps après un certain nombre de manipulations, ou à consentir une réduction du volume intérieur disponible pour y loger des plis ou des doubles cloisons, ou similaires, exigés par la cinématique de pliage et de déploiement.

Une demande de brevet FR 2 678 583 au nom de EDITH HERMAN décrit une boîte d'emballage formant présentoir issue d'un flan unique avec un système de pliage autour d'un fond carré. Cette boîte simple comporte toutefois des soufflets occupant une partie du volume intérieur.

Une demande de brevet EP 1228 971 au nom de KRAFFT GOEBEL présente un boîtage antichoc où le produit à protéger est maintenu par des volets en Z présentant une certaine élasticité.

Le brevet EP 0 489 606 B1 au nom de HRICOVINI EVA décrit une famille de boîtages en cartonnages fermés par des tétraèdres partiellement ouverts rabattus sur l'ouverture d'insertion du contenu.

Un document FR 2 665 881 A1 au nom de RICHEZ NICOLE décrit un emballage pliant coopérant avec un présentoir pliant sous forme de deux parties indépendantes, ce qui constitue une configuration usuelle pour une boîte ou un écrin de bijouterie. Le document US 5 873 457 A au nom de MADWED MARK divulgue le maintien d'un objet torique tel une montre autour d'une traverse insérée dans deux ouvertures opposées d'une boîte avec couvercle sur charnière formant écrin, cette traverse étant manoeuvrée à la façon d'un tiroir pour, selon le cas, solidariser ou libérer la montre de son écrin.

Un document US 20060191801 au nom de JACK HERZOG décrit, de façon similaire, une boîte à couvercle sur charnière, comportant un compartiment creux pour la réception d'une montre, cette montre étant solidarisée ou non de la boîte par une broche élastique traversante.

Les écrins pliables connus présentent tous la même propension à se refermer, et ne peuvent assurer un maintien de la géométrie à angle droit sans la présence d'un faux fond ou d'un calage.

En somme, il existe peu de boîtages à bas coût de revient, stockables à plat, et capables d'offrir une bonne protection à une pièce d'horlogerie ou similaire, tout en ayant une esthétique soignée sans éléments saillants ou fragiles.

La demande de brevet EP 2 602 205 au nom de TISSOT SA propose un écrin pliant, stockable à plat, avec deux structures prismatiques pré-assemblées et rabattables l'une sur l'autre pour la construction de l'écrin déployé, lequel est rigidifié en position par des jambes de force intrinsèques et/ou par une traverse mobile.

### Résumé de l'invention

L'invention s'attache à pallier les inconvénients des technologies connues, en assurant un maintien de qualité dans un conditionnement plus économique et comportant le moins possible de composants. Tout particulièrement, l'invention est conçue pour le maintien d'objets précieux de forme sensiblement torique, et elle se révèle très polyvalente, facile à monter, et convenant à un emballage de qualité pour tous types d'objets.

Ainsi, l'invention concerne un écrin pliant pour le conditionnement d'au moins un objet ou une pièce de bijouterie ou d'horlogerie, ledit écrin pliant étant stockable à plat dans un plan de base défini par une direction longitudinale et par une direction transversale, ledit écrin comportant un récipient interne pliable formé par une première bande refermée sur elle-même et formant un premier prisme déformable dépliable entre une position à plat et une position déployée où ledit premier prisme déformable est ouvert à deux extrémités opposées selon une direction parallèle à ladite direction transversale, ledit récipient interne comportant une surface de manoeuvre qui est solidaire d'une deuxième bande s'étendant selon ladite direction transversale, et ladite deuxième bande étant solidaire, au niveau d'un fond principal distinct dudit récipient interne, d'une enveloppe externe formée par une troisième bande s'étendant selon ladite direction longitudinale et déformable entre une position de stockage à plat dans ledit plan et une position pliée où ladite troisième bande est refermée sur elle-même et agencée pour entourer ledit récipient interne, lequel récipient interne est rabattable autour d'un pli que comporte ladite deuxième bande entre ladite surface de manoeuvre et ledit fond principal, quand ledit récipient interne est dans une position déployée et est dans une position rabattue, en appui sur une surface supérieure dudit fond principal de façon à ce que l'une desdites ouvertures externes dudit récipient interne soit obturée par ledit fond principal, ladite surface supérieure dudit fond principal comportant au moins un élément saillant d'indexage agencé pour maintenir ledit récipient interne dans une position particulière unique de déploiement dudit premier prisme sur ledit fond principal quand ledit récipient interne est dans ladite position rabattue sur ledit fond principal.

Selon une caractéristique de l'invention, ladite deuxième bande est prolongée, selon ladite direction transversale, par une quatrième bande connexe à ladite surface de manoeuvre ou audit fond principal et qui s'étend selon ladite direction transversale, et qui est déformable entre une position de stockage à plat dans ledit plan et une position enroulée ou pliée dans laquelle ladite quatrième bande est enroulée ou pliée à l'intérieur dudit récipient interne quand ledit récipient interne est dans ladite position particulière unique de déploiement, et ledit récipient interne comporte, sur au moins une surface interne dudit premier prisme, des moyens d'appui agencés pour constituer au moins une surface d'appui de butée de ladite quatrième bande.

Selon une caractéristique de l'invention, lesdits moyens d'appui comportent au moins un support en U ou en L sur une surface intérieure dudit récipient interne, et en ce que ladite quatrième bande comporte une succession de plis parallèles délimitant des portions de bande chacune de longueur ajustée agencée pour venir en appui sur un segment correspondant dudit support en U ou en L, lesdits plis parallèles correspondant aux arêtes dudit support en U ou en L.

Selon une caractéristique de l'invention, ladite quatrième bande comporte, à son extrémité distale la plus éloignée de sa zone d'attache avec ladite surface de manoeuvre ou respectivement ledit fond principal, une cinquième bande refermée sur elle-même et formant un cinquième prisme déformable dépliable entre une position à plat et une position déployée où ledit cinquième prisme déformable est ouvert à deux extrémités opposées selon une direction parallèle à ladite direction longitudinale, ledit cinquième prisme étant agencé pour coopérer en appui, dans sa dite position déployée, avec une surface d'appui dudit au moins un support, et avec une surface interne dudit premier prisme dudit récipient interne.

Selon une caractéristique de l'invention, ledit cinquième prisme déformable constitue, dans sa dite position déployée et montée en appui sur ledit au moins un support et sur ladite surface interne dudit premier prisme dudit récipient interne, une structure de rigidification dudit récipient interne dans ladite position particulière unique de déploiement dudit premier prisme, et interdit la déformation dudit récipient interne.

### Description sommaire des dessins

D'autres caractéristiques et avantages de l'invention apparaîtront à la lecture de la description détaillée qui va suivre, en référence aux dessins annexés, où :
- les figures 1A, 1B, et 1C représentent chacune, de façon schématisée et en plan, un écrin selon l'invention, comportant une pluralité de bandes superposées l'une à l'autre et toutes solidaires les unes des autres, la figure 1A illustre la version la plus simple, la figure 1B une version améliorée, et la figure 1C une version améliorée et renforcée ;
- la figure 2 représente, de façon schématisée et perspective, l'écrin de la figure 1C, comportant un récipient intérieur (illustré d'une croix Suisse) sous forme d'une première bande refermée sur elle-même et formant un premier prisme déformable, ici représenté dans une position intermédiaire de déploiement, et dans une position intermédiaire de rabattement sur un fond commun, d'une part à une deuxième bande transversale porteuse d'un des côtés de ce récipient intérieur, et d'autre part à une troisième bande longitudinale destinée à enveloppé ce récipient intérieur après son déploiement et son rabattement complets ; la deuxième bande est prolongée par une quatrième bande destinée à être insérée dans le récipient intérieur pour constituer un berceau de réception d'un objet, en coopération avec une cinquième bande formant un cinquième prisme déformable, représenté dans une position intermédiaire de déploiement ; le fond commun porte ici deux éléments saillants d'indexage agencés pour maintenir le récipient interne dans une position particulière unique de déploiement sur ce fond principal quand le récipient interne est dans sa position rabattue sur le fond principal. Ces éléments saillants d'indexage forment ici des butées immobilisant les côtés de ce récipient intérieur. Le fond principal est solidaire d'un deuxième fond intégré à la troisième bande longitudinale, et entre eux est ménagé un espace pour l'insertion de documents, ou similaire ;
- la figure 3 est un détail d'une variante simplifiée de la figure 2, où le fond principal porte directement sur la troisième bande longitudinale ;
- la figure 4 est une vue de côté (de gauche) de l'écrin de la figure 3, la figure 4A en est un détail agrandi;
- la figure 5 est une vue de dessus en plan de l'écrin de la figure 2 ou 3, dans une position où le récipient intérieur est complètement déployé dans sa position particulière unique de déploiement, et rabattu sur le fond principal, en position indexées par les deux éléments saillants d'indexage, et la figure 5A est un détail de la coopération entre le récipient intérieur, le fond, et le début de la quatrième bande ;
- la figure 6 représente une section de l'écrin de la figure 3 selon un plan médian à la fois au récipient intérieure et aux quatrième et cinquième bandes, montrant celles-ci en position finale de rabattement et d'ablocage à l'intérieur du récipient intérieur, en appui sur des supports en forme de L que comporte ce dernier ;
- la figure 6A représente, de façon analogue à la figure 6, une variante avec un écrin dans la composition de la figure 1B, avec un pliage de la quatrième bande adapté à un support latéral en U ;
- la figure 7 est en détail en vue de dessus de l'écrin de la figure 6 ;
- la figure 8 représente un composant amovible de l'écrin selon l'invention, constitué par une bande bistable à mémoire de forme déformable entre une première position à plat, représentée en vue de côté en figure 8A et en vue de dessus en figure 8B, et au moins une position déformée en forme de boucle représentée en vue de côté en figure 8C ;
- la figure 9 représente, de façon analogue à la figure 7, une montre fixée sur l'élément amovible dans la position de la figure 8C, lequel élément amovible est inséré sans jeu dans le logement central visible sur les figures 6 et 7 ;
- la figure 10 illustre en huit étapes, de E1 à E8, le montage de l'écrin selon l'invention, depuis son extraction à plat d'une enveloppe plate contenant aussi le composant amovible de la figure 8 également dans son état à plat, jusqu'à l'assemblage final de l'écrin dans sa position montée et pliée de service.

### Description détaillée des modes de réalisation préférés

L'invention est un perfectionnement de l'invention objet des demandes de brevet CH705863 EP2602205A1, et WO2013083420A1.

L'invention concerne le domaine du conditionnement d'objets, et plus particulièrement le domaine des écrins, notamment pour le domaine de l'horlogerie ou de la bijouterie. Elle concerne aussi les emballages de transport ou de stockage d'objets, notamment pour des pièces d'horlogerie ou de bijouterie.

On désigne ci-après par « écrin » indifféremment un emballage destiné à la vente, à la manutention ou au stockage de ces objets.

L'invention concerne plus particulièrement des objets 200, notamment pièces de bijouterie ou d'horlogerie. Ces objets 200 peuvent être de différentes géométries, et peuvent être fixés sur un support, ou enfermés dans une chambre, ou encore, dans une utilisation particulière de l'invention, de forme dite ici torique, c'est-à-dire des objets formant, à l'état de fermeture pour celles qui sont à géométrie variable, une boucle ou un tore, et que l'on peut enfiler autour d'un support ou refermer autour d'un support. Plus particulièrement, et de façon non limitative, l'invention est applicable à des objets 200 qui sont des montres-bracelets, ou des bracelets, ou des bagues. On généralise ci-après ces objets sous l'appellation objet 200.

L'invention est décrite ici plus précisément, et de façon non limitative, dans une réalisation en carton épais, rainé pour les plis, et décoré. Cette réalisation est à la fois économique, solide, et esthétique. L'invention est également réalisable dans d'autres matériaux, tels que cuir ou simili, bois mince, textile enduit, feuille métallique, ou composé sandwich métallique notamment à base de feuilles d'aluminium, ou similaire.

Ainsi, l'invention concerne un écrin pliant 100 pour le conditionnement d'au moins un objet 200 ou une pièce de bijouterie ou d'horlogerie.

Cet écrin pliant 100 est stockable à plat dans un plan de base P défini par une direction longitudinale L et par une direction transversale T.

L'écrin 100 comporte un récipient interne pliable 1, qui est formé par une première bande refermée sur elle-même et formant un premier prisme déformable dépliable entre une position à plat et une position déployée où le premier prisme déformable est ouvert à deux extrémités opposées selon une direction parallèle à la direction transversale T.

Ce récipient interne 1 comporte une surface de manoeuvre 10 qui est solidaire d'une deuxième bande 2 s'étendant selon la direction transversale T.

La deuxième bande 2 est solidaire, au niveau d'un fond principal 30 distinct du récipient interne 1, d'une enveloppe externe 3. Cette enveloppe externe 3 est formée par une troisième bande s'étendant selon la direction longitudinale L, et qui est déformable entre une position de stockage à plat dans le plan P et une position pliée où la troisième bande est refermée sur elle-même et agencée pour entourer le récipient interne 1.

La deuxième bande 2 comporte un pli 20 (ou une surface d'articulation) entre la surface de manoeuvre 10 et le fond principal 30. Le récipient interne 1 est rabattable autour de ce pli 20, quand le récipient interne 1 est dans une position déployée et est dans une position rabattue, en appui sur une surface supérieure 30S du fond principal 30, de façon à ce que l'une des ouvertures externes du récipient interne 1 soit obturée par le fond principal 30.

Selon l'invention, la surface supérieure 30S du fond principal 30 comporte au moins un élément saillant d'indexage 28, 29, agencé pour maintenir le récipient interne 1 dans une position particulière unique de déploiement du premier prisme sur le fond principal 30, quand le récipient interne 1 est dans la position rabattue sur le fond principal 30.

Les figures 1, 1A et 1B représentent chacune, une variante d'un tel écrin 100, comportant une pluralité de bandes superposées l'une à l'autre et toutes solidaires les unes des autres.

La figure 1A illustre sommairement la version la plus simple où l'écrin comporte seulement le récipient intérieur 1, la deuxième bande transversale 2, et la troisième bande longitudinale 3.

La figure 1B illustre une version améliorée de l'écrin pliant 100, où la deuxième bande 2 est prolongée, selon la direction transversale T, par une quatrième bande 4 connexe à la surface de manoeuvre 10 dans la version illustrée, ou bien connexe au fond principal 30 dans une variante non représentée où le récipient intérieur 1 et la quatrième bande 4 sont de part et d'autre du fond 30.

Cette quatrième bande 4 s'étend selon la direction transversale T, et est déformable entre une position de stockage à plat dans le plan P et une position enroulée ou pliée dans laquelle la quatrième bande 4 est enroulée ou pliée à l'intérieur du récipient interne 1 quand le récipient interne 1 est dans la position particulière unique de déploiement.

Le récipient interne 1 comporte avantageusement, sur au moins une surface interne du premier prisme, des moyens d'appui 8 qui sont agencés pour constituer au moins une surface d'appui de butée de la quatrième bande 4.

Dans une réalisation particulière non limitative, ces moyens d'appui 8 comportent au moins un support 43, 44, en U (figure 6A) ou en L (figure 6) sur une surface intérieure du récipient interne 1. De préférence les moyens d'appui 8 comportent deux supports 43 ou 44 disposés en paires symétriques sur des faces intérieures opposées du récipient intérieur 1.

Et la quatrième bande 4 comporte une succession de plis parallèles 11, 13, délimitant des portions de bande 10A, 12, 14, chacune de longueur ajustée agencée pour venir en appui sur un segment correspondant du support en U ou en L, les plis parallèles correspondant aux arêtes du support en U ou en L.

La figure 6A montre ainsi un support 44 en U, où la quatrième bande est fixée selon un segment 9 sur la surface de manoeuvre 10 que comporte le récipient intérieur 1 ; une portion 10A vient en appui, parallèlement au fond 30, sur une face 45 du support 44, un pli 11 fait face à une arête de ce support 44, une portion 12 vient en appui sur une face du support 44 perpendiculaire au fond 30, jusqu'à un pli 13 après lequel une portion 14 vient en appui sur une face 46 du support 44 parallèle au fond 30. De façon symétrique, une portion 16, et une portion 16A s'appuient sur les autres faces du support 44. La quatrième bande 4 forme ainsi une surface continue, avec un profil en U qui est prolongé de part et d'autre du U de deux ailes s'étendant sensiblement parallèlement à la surface 14 constituant le fond de ce profil en U parallèle au fond principal 30. Cette surface continue constitue un réceptacle pour la réception d'un objet 200.

La figure 1C illustre une version améliorée et renforcée de l'écrin pliant 100, où la quatrième bande 4 comporte, à son extrémité distale la plus éloignée de sa zone d'attache avec la surface de manoeuvre 10 (ou respectivement le fond principal 30 comme précédemment), une cinquième bande 5 refermée sur elle-même et formant un cinquième prisme déformable dépliable entre une position à plat et une position déployée où le cinquième prisme déformable est ouvert à deux extrémités opposées selon une direction parallèle à la direction longitudinale L.

Ce cinquième prisme est agencé pour coopérer en appui, dans sa position déployée, avec une surface d'appui 46 d'au moins un support 43 ou 44, et avec une surface interne du premier prisme du récipient interne 1.

La figure 6 montre ainsi un support 43 en L, où la quatrième bande est fixée selon un segment 9 sur la surface de manoeuvre 10 que comporte le récipient intérieur 1 ; une portion 10A vient en appui, parallèlement au fond 30, sur une face 45 du support 44, un pli 11 fait face à une arête de ce support 43, une portion 12 vient en appui sur une face du support 43 perpendiculaire au fond 30, jusqu'à un pli 13 après lequel une portion 14 vient en appui sur une face 46 du support 43 parallèle au fond 30.

Un double pli 15 faisant couture relie la portion 14 au cinquième prisme. Une portion 16 vient en symétrie de la portion 12, reliée par un pli 17 à une portion 18 parallèle au fond 30, reliée par un pli 19 à une portion 20 qui vient en appui sur une des surfaces intérieures d'une face 22 du récipient intérieur 1, et qui est reliée par un pli 21 à une dernière portion 220, qui vient en appui sur la surface 46 et rejoint le pli-couture 15. La quatrième bande 4 et la cinquième bande forment ainsi ensemble une surface continue, avec un profil en U qui est prolongé de part et d'autre du U de deux ailes s'étendant sensiblement parallèlement à la surface 14 constituant le fond de ce profil en U parallèle au fond principal 30. Cette surface continue constitue un réceptacle pour la réception d'un objet 200.

Le cinquième prisme déformable constitue, dans sa position déployée et montée en appui sur au moins un support 43, 44, et sur la surface interne du premier prisme du récipient interne 1, une structure de rigidification du récipient interne 1 dans la position particulière unique de déploiement du premier prisme, et interdit la déformation du récipient interne 1.

Les figures 2, 4, 6, 6A montrent encore des éléments saillants d'indexage 28, 29, sous forme prismatique, de façon à coopérer chacun avec trois des faces 10, 21, 22, 23, 8 (reliées entre elles par les plis 24, 25, 26, 27) du récipient interne 1 quand celui-ci est de section rectangulaire ou carrée. D'autres profils de prismes peuvent être utilisées pour ce récipient 1, ou encore pour la troisième bande 3, sans sortir du cadre de l'invention.

Les chants 71 et 72 de la structure rigide constituée, sur la figure 2, par le fond 30, la face 31 de la troisième bande, et les bandes latérales qui joignent ce fond 30 et cette face 31, apportent, eux aussi, un élément de rigidité supplémentaire à l'écrin pliant 100 dans sa position de service.

Dans les variantes particulières des figures 2 ou 3, tous les prismes sont de section rectangulaire, notamment carrée.

Avantageusement, la cinquième bande 5 comporte au moins une encoche 20A ou similaire, pour faciliter une manoeuvre de mise en place ou de dépliage, et qui est agencée pour une préhension par un doigt d'un utilisateur, ou par un outil, ou pour le logement d'un cordon ou ruban de manoeuvre, ou similaire.

De façon avantageuse, l'écrin pliant 100 comporte un composant amovible, également stockable à plat, constitué par une bande bistable à mémoire de forme 50 déformable entre une première position à plat visible aux figures 8A et 8B, et au moins une position déformée en forme de boucle visible en figure 8C, où deux extrémités 47 se recourbent, au niveau d'arêtes de jonction 48, autour d'une portion centrale 49.

Cette bande bistable 50 comporte deux surfaces latérales 51, 52, qui sont agencées pour coopérer en ajustement avec deux surfaces parallèles de la surface continue à profil en U et correspondant aux branches parallèles du U, et les dimensions de la boucle sont adaptées pour le montage d'un objet 200 autour de la boucle. Il est facile de réaliser des bandes bistables, de même largeur totale, mais de formes et longueurs variables en ce qui concerne les portions centrales 49 et les extrémités 47, de façon à permettre un conditionnement optimal pour des collections variées d'objets 200, par exemple des montres homme/dame/enfant, des bracelets, des bagues, ou similaires.

Dans la variante des figures 2 et 3, de l'écrin pliant 100, le premier prisme forme l'armature d'un parallélépipède rectangle dont la base est constituée par le fond principal 30 et dont le couvercle est constitué par un volet 37 que comporte l'enveloppe externe 3.

Dans une variante, l'enveloppe externe 3 comporte, à ses deux extrémités selon la direction longitudinale L, deux volets de fermeture 33, 39, qui sont agencés pour venir en superposition l'un sur l'autre quand l'enveloppe externe 3 est dans la position particulière unique de déploiement du premier prisme. Les volets de fermeture 33, 39, comportent des moyens de verrouillage complémentaires entre eux 40, 42, pour assurer le maintien de la bande d'enroulement 3 dans sa position enroulée autour du récipient interne 1.

Plus particulièrement ces moyens de verrouillage 40, 42, sont maintenus l'un à l'autre par l'épaisseur du matériau constitutif des volets de fermeture 33, 39, et comportent, d'une part une mortaise 42 ou découpe, et d'autre part un tenon 40 de profil complémentaire à celui de la mortaise 42.

Dans la version illustrée par la figure 2, le volet 39, qui constitue une extrémité de la troisième bande, porte un onglet 40, qui est insérable dans une fente 42 formée dans l'épaisseur du volet 33 constituant l'autre extrémité de la troisième bande, sous un capot 41 solidaire de ce volet 33.

Dans une variante qui peut être combinée avec la précédente, les moyens de verrouillage 40, 42, comportent au moins une masse polaire agencée pour coopérer en attraction avec une masse polaire complémentaire, au moins l'une des masse polaire et masse polaire complémentaire étant constituée par un aimant.

Dans la réalisation de la figure 2, le fond principal 30 est solidaire d'un deuxième fond 31 intégré à la troisième bande longitudinale, et entre eux est ménagé un espace pour l'insertion de documents, ou similaire. Dans la variante de la figure 3, le fond 30 est directement en appui sur une face 31 de la troisième bande. Le fond 30 et la face 31 peuvent, encore, être confondus.

La troisième bande comporte une succession de faces 33, 31, 35, 37, 39, alternées respectivement avec des plis 32, 34, 36 et 38.

Avantageusement, le récipient interne 1 et les composants qui en sont solidaires sont réalisées en carton pliable ou/et roulable, et les plis qu'ils comportent sont rainés. Cette exécution est très solide, très économique, et se prête facilement à l'apposition de tout décor.

Naturellement, l'enveloppe externe 3 et le récipient interne 1 peuvent être réalisés dans des matériaux différents, ce qui autorise une grande variété de modèles.

## Revendications

1. Ecrin pliant (100) pour le conditionnement d'au moins un objet (200) ou une pièce de bijouterie ou d'horlogerie, ledit écrin pliant (100) étant stockable à plat dans un plan de base (P) défini par une direction longitudinale (L) et par une direction transversale (T), ledit écrin (100) comportant un récipient interne pliable (1) formé par une première bande refermée sur elle-même et formant un premier prisme déformable dépliable entre une position à plat et une position déployée où ledit premier prisme déformable est ouvert à deux extrémités opposées selon une direction parallèle à ladite direction transversale (T), ledit récipient interne (1) comportant une surface de manoeuvre (10) qui est solidaire d'une deuxième bande (2) s'étendant selon ladite direction transversale (T), et ladite deuxième bande (2) étant solidaire, au niveau d'un fond principal (30) distinct dudit récipient interne (1), d'une enveloppe externe (3) formée par une troisième bande s'étendant selon ladite direction longitudinale (L) et déformable entre une position de stockage à plat dans ledit plan (P) et une position pliée où ladite troisième bande est refermée sur elle-même et agencée pour entourer ledit récipient interne (1), lequel récipient interne (1) est rabattable autour d'un pli (20) que comporte ladite deuxième bande (2) entre ladite surface de manoeuvre (10) et ledit fond principal (30), quand ledit récipient interne (1) est dans une position déployée et est dans une position rabattue, en appui sur une surface supérieure (30S) dudit fond principal (30) de façon à ce que l'une desdites ouvertures externes dudit récipient interne (1) soit obturée par ledit fond principal (30), ladite surface supérieure (30S) dudit fond principal (30) comportant au moins un élément saillant d'indexage (28, 29) agencé pour maintenir ledit récipient interne (1) dans une position particulière unique de déploiement dudit premier prisme sur ledit fond principal (30) quand ledit récipient interne (1) est dans ladite position rabattue sur ledit fond principal (30).

2. Ecrin pliant (100) selon la revendication 1, **caractérisé en ce que** ladite deuxième bande (2) est prolongée, selon ladite direction transversale (T), par une quatrième bande (4) connexe à ladite surface de manoeuvre (10) ou audit fond principal (30) et qui s'étend selon ladite direction transversale (T), et qui est déformable entre une position de stockage à plat dans ledit plan (P) et une position enroulée ou pliée dans laquelle ladite quatrième bande (4) est enroulée ou pliée à l'intérieur dudit récipient interne (1) quand ledit récipient interne (1) est dans ladite position particulière unique de déploiement, et encore **caractérisé en ce que** ledit récipient interne (1) comporte, sur au moins une surface interne dudit premier prisme, des moyens d'appui (8) agencés pour constituer au moins une surface d'appui de butée de ladite quatrième bande (4).

3. Ecrin pliant (100) selon la revendication 2, **caractérisé en ce que** lesdits moyens d'appui (8) comportent au moins un support (43, 44) en U ou en L sur une surface intérieure dudit récipient interne (1), et **en ce que** ladite quatrième bande (4) comporte une succession de plis parallèles délimitant des portions de bande chacune de longueur ajustée agencée pour venir en appui sur un segment correspondant dudit support en U ou en L, lesdits plis parallèles correspondant aux arêtes dudit support en U ou en L.

4. Ecrin pliant (100) selon la revendication 3, **caractérisé en ce que** ladite quatrième bande (4) comporte, à son extrémité distale la plus éloignée de sa zone d'attache avec ladite surface de manoeuvre (10) ou respectivement ledit fond principal (30), une cinquième bande (5) refermée sur elle-même et formant un cinquième prisme déformable dépliable entre une position à plat et une position déployée où ledit cinquième prisme déformable est ouvert à deux extrémités opposées selon une direction parallèle à ladite direction longitudinale (L), ledit cinquième prisme étant agencé pour coopérer en appui, dans sa dite position déployée, avec une surface d'appui (46) dudit au moins un support (43, 44), et avec une surface interne dudit premier prisme dudit récipient interne (1).

5. Ecrin pliant (100) selon la revendication 4, **caractérisé en ce que** ledit cinquième prisme déformable constitue, dans sa dite position déployée et montée en appui sur ledit au moins un support (43, 44) et sur ladite surface interne dudit premier prisme dudit récipient interne (1), une structure de rigidification dudit récipient interne (1) dans ladite position particulière unique de déploiement dudit premier prisme, et interdit la déformation dudit récipient interne (1).

6. Ecrin pliant (100) selon l'une des revendications 3 à 5, **caractérisé en ce que** lesdits moyens d'appui (8) comportent deux supports (43, 44) symétriques sur deux surfaces intérieures opposées dudit récipient interne (1).

7. Ecrin pliant (100) selon l'une des revendications 3 à 6, **caractérisé en ce que** ladite quatrième bande (4) est agencée pour constituer, en appui sur ledit au moins un support (43, 44) et sur ladite surface interne dudit premier prisme dudit récipient interne (1), une surface continue, avec un profil en U qui est prolongé de part et d'autre dudit U de deux ailes s'étendant sensiblement parallèlement à la surface constituant le fond dudit profil en U lequel est parallèle audit fond principal (30), ladite surface continue constituant un réceptacle pour la réception dudit objet (200).

8. Ecrin pliant (100) selon la revendication 7, **caractérisé en ce que** ledit écrin pliant (100) comporte un composant amovible constitué par une bande bistable à mémoire de forme (50) déformable entre une première position à plat et au moins une position déformée en forme de boucle, et comportant deux surfaces latérales (51, 52) agencées pour coopérer en ajustement avec deux surfaces parallèles de ladite surface continue à profil en U et correspondant aux branches parallèles dudit U, et les dimensions de ladite boucle étant adaptées pour le montage d'un dit objet (200) autour de ladite boucle.

9. Ecrin pliant (100) selon l'une des revendications précédentes, **caractérisé en ce que** ledit premier prisme forme l'armature d'un parallélépipède rectangle dont la base est constituée par ledit fond principal (30) et dont le couvercle est constitué par un volet (37) que comporte ladite enveloppe externe (3).

10. Ecrin pliant (100) selon l'une des revendications précédentes, **caractérisé en ce que** ladite enveloppe externe (3) comporte, à ses deux extrémités selon ladite direction longitudinale (L), deux volets de fermeture (33 ; 39) agencés pour venir en superposition l'un sur l'autre quand ladite enveloppe externe (3) est dans ladite position particulière unique de déploiement dudit premier prisme, lesdits volets de fermeture (33 ; 39) comportant des moyens de verrouillage complémentaires entre eux (40 ; 42) pour assurer le maintien de ladite bande d'enroulement (3) dans sa position enroulée autour dudit récipient interne (1).

11. Ecrin pliant (100) selon la revendication 10, **caractérisé en ce que** lesdits moyens de verrouillage complémentaires entre eux (40 ; 42) sont maintenus l'un à l'autre par l'épaisseur du matériau constitutif desdits volets de fermeture (33 ; 39), et comportent, d'une part une mortaise (42) ou découpe et d'autre part un tenon (40) de profil complémentaire à celui de ladite mortaise (42).

12. Ecrin pliant (100) selon la revendication 10, **caractérisé en ce que** lesdits moyens de verrouillage complémentaires entre eux (40 ; 42) comportent au moins une masse polaire agencée pour coopérer en attraction avec une masse polaire complémentaire, au moins l'une desdites masse polaire et masse polaire complémentaire étant constituée par un aimant.

13. Ecrin pliant (100) selon l'une des revendications précédentes, **caractérisé en ce que** ledit récipient interne (1) et les composants qui en sont solidaires sont réalisées en carton, et que les plis qu'il comporte sont rainés.

## Patentansprüche

1. Faltetui (100) zur Verpackung wenigstens eines Objekts (200) oder eines Schmuckstücks oder einer Uhr, wobei das Faltetui (100) flach in einer Grundebene (P) lagerbar ist, die durch eine Längsrichtung (L) und durch eine Querrichtung (T) definiert ist, wobei das Etui (100) einen faltbaren inneren Behälter (1) aufweist, der durch ein erstes durch sich selbst geschlossenes Band gebildet ist und ein erstes verformbares Prisma bildet, das zwischen einer flachen Position und einer entfalteten Position, in der das erste verformbare Prisma an zwei Enden, die sich in einer Richtung parallel zu der Querrichtung (T) gegenüberliegen, offen ist, entfaltbar ist, wobei der innere Behälter (1) eine Handhabungsoberfläche (10) aufweist, die mit einem zweiten Band (2) fest verbunden ist, das sich in der Querrichtung (T) erstreckt, und wobei das zweite Band (2) auf Höhe eines Hauptbodens (30), der von dem inneren Behälter (1) verschieden ist, mit einer äußeren Hülle (3) fest verbunden ist, die durch ein drittes Band gebildet ist, das sich in der Längsrichtung (L) erstreckt und zwischen einer flachen Lagerungsposition in der Ebene (P) und einer gefalteten Position, in der das dritte Band durch sich selbst geschlossen ist und angeordnet ist, den inneren Behälter (1) zu umgeben, verformbar ist, wobei der innere Behälter (1) um einen Falz (20), den das zweite Band (2) zwischen der Handhabungsoberfläche (10) und dem Hauptboden (30) aufweist, umklappbar ist, wenn der innere Behälter (1) in einer entfalteten Position und in einer umgeklappten Position ist und sich dabei auf einer oberen Oberfläche (30S) des Hauptbodens (30) abstützt, derart, dass eine der äußeren Öffnungen des inneren Behälters (1) durch den Hauptboden (30) verschlossen ist, wobei die obere Oberfläche (30S) des Hauptbodens (30) wenigstens ein vorstehendes Ausrichtungselement (28, 29) aufweist, das dafür ausgelegt ist, den inneren Behälter (1) in einer eindeutig bestimmten Entfaltungsposition des ersten Prismas auf dem Hauptboden (30) zu halten, wenn sich der innere Behälter (1) in der umgeklappten Position auf dem Hauptboden (30) befindet.

2. Faltetui (100) nach Anspruch 1, **dadurch gekennzeichnet, dass** das zweite Band (2) in der Querrichtung (T) durch ein viertes Band (4) verlängert ist, das mit der Handhabungsoberfläche (10) oder mit dem Hauptboden (30) verbunden ist und sich in der Querrichtung (T) erstreckt und zwischen einer flachen Lagerungsposition in der Ebene (P) und einer aufgewickelten oder gefalteten Position, in der das vierte Band (4) innerhalb des inneren Behälters (1) aufgewickelt oder gefaltet ist, wenn der innere Behälter (1) in der eindeutig bestimmten Entfaltungsposition ist, verformbar ist, ferner **dadurch gekennzeichnet, dass** der innere Behälter (1) auf wenigstens einer inneren Oberfläche des ersten Prismas Abstützmittel (8) umfasst, die dafür ausgelegt sind, wenigstens eine Anschlagabstützoberfläche des vierten Bandes (4) zu bilden.

3. Faltetui (100) nach Anspruch 2, **dadurch gekennzeichnet, dass** die Abstützmittel (8) auf einer inneren Oberfläche des inneren Behälters (1) wenigstens einen U- oder L-förmigen Träger (43, 44) umfassen und dass das vierte Band (4) eine Folge paralleler Falzen aufweist, die Bandabschnitte jeweils mit einer eingestellten Länge begrenzen, die dafür ausgelegt sind, sich auf einem Segment, das dem U- oder L-förmigen Träger entspricht, abzustützen, wobei die parallelen Falzen Kanten des U- oder L-förmigen Trägers entsprechen.

4. Faltetui (100) nach Anspruch 3, **dadurch gekennzeichnet, dass** das vierte Band (4) an seinem distalen Ende, das am weitesten von seinem Befestigungsbereich an der Handhabungsoberfläche (10) bzw. dem Hauptboden (30) entfernt ist, ein fünftes Band (5) aufweist, das durch sich selbst geschlossen ist und ein fünftes verformbares Prisma bildet, das zwischen einer flachen Position und einer entfalteten Position, in der das fünfte verformbare Prisma an zwei Enden, die sich in einer Richtung parallel zu der Längsrichtung (L) gegenüberliegen, offen ist, entfaltbar ist, wobei das fünfte Prisma dafür ausgelegt ist, in seiner entfalteten Position mit einer Abstützoberfläche (46) des wenigstens einen Trägers (43, 44) und mit einer inneren Oberfläche des ersten Prismas des inneren Behälters (1) abstützend zusammenzuwirken.

5. Faltetui (100) nach Anspruch 4, **dadurch gekennzeichnet, dass** das fünfte verformbare Prisma in seiner entfalteten Position und dann, wenn es an dem wenigstens einen Träger (43, 44) und an der inneren Oberfläche des ersten Prismas des ersten inneren Behälters (1) abstützend angeordnet ist, eine Versteifungsstruktur für den inneren Behälter (1) in der eindeutig bestimmten Entfaltungsposition des ersten Prismas bildet und die Verformung des inneren Behälters (1) verhindert.

6. Faltetui (100) nach einem der Ansprüche 3 bis 5, **dadurch gekennzeichnet, dass** die Abstützmittel (8) zwei symmetrische Träger (43, 44) an zwei gegenüberliegenden inneren Oberflächen des inneren Behälters (1) aufweisen.

7. Faltetui (100) nach einem der Ansprüche 3 bis 6, **dadurch gekennzeichnet, dass** das vierte Band (4) dafür ausgelegt ist, dann, wenn es sich an dem wenigstens einen Träger (43, 44) und an der inneren Oberfläche des ersten Prismas des inneren Behälters (1) abstützt, eine durchgehende Oberfläche mit einem U-förmigen Profil, das beiderseits des U durch zwei Flügel verlängert ist, die sich im Wesentlichen parallel zu der den Boden des U-förmigen Profils bildenden Oberfläche erstreckt, der zu dem Hauptboden (30) parallel ist, zu bilden, wobei die durchgehende Oberfläche einen Aufnahmeraum für die Aufnahme des Objekts (200) bildet.

8. Faltetui (100) nach Anspruch 7, **dadurch gekennzeichnet, dass** das Faltetui (100) eine abnehmbare Komponente umfasst, die durch ein bistabiles Band mit Formerinnerungsvermögen (50) gebildet ist, das zwischen einer ersten flachen Position und wenigstens einer schlaufenförmig verformten Position verformbar ist und zwei seitliche Oberflächen (51, 52) aufweist, die dafür ausgelegt sind, mit zwei Oberflächen, die zu der durchgehenden Oberfläche mit U-förmigen Profil parallel sind, einstellend zusammenzuwirken und den parallelen Schenkeln des U entsprechen, wobei die Abmessungen der Schlaufe für die Anordnung eines Objekts (200) um die Schlaufe geeignet sind.

9. Faltetui (100) nach einem der vorhergehenden Ansprüche, **dadurch gekennzeichnet, dass** das erste Prisma den Mantel eines rechtwinkligen Parallelepipeds bildet, dessen Basis durch den Hauptboden (30) gebildet ist und dessen Deckel durch eine Klappe (37) gebildet ist, die die äußere Hülle (3) aufweist.

10. Faltetui (100) nach einem der vorhergehenden Ansprüche, **dadurch gekennzeichnet, dass** die äußere Hülle (3) an ihren zwei Enden in der Längsrichtung (L) zwei Verschlussklappen (33; 39) aufweist, die dafür ausgelegt sind, übereinander gelegt zu werden, wenn die äußere Hülle (3) in der eindeutig bestimmten Entfaltungsposition des ersten Prismas ist, wobei die Verschlussklappen (33; 39) zueinander komplementäre Verriegelungsmittel (40; 42) aufweisen, um den Halt des Umwicklungsbandes (3) in seiner umwickelten Position um den inneren Behälter (1) herum sicherzustellen.

11. Faltetui (100) nach Anspruch 1, **dadurch gekennzeichnet, dass** die zueinander komplementären Verriegelungsmittel (40; 42) aneinander durch die Dicke des Materials, aus dem die Verschlussklappen (33; 39) gebildet sind, gehalten werden und einerseits ein Zapfenausschnitt (42) oder einen Ausschnitt und andererseits einen Zapfen (40) mit einem Profil, das zu jenem des Zapfenausschnitts (42) komplementär ist, umfassen.

12. Faltetui (100) nach Anspruch 10, **dadurch gekennzeichnet, dass** die zueinander komplementären Verriegelungsmittel (40, 42) wenigstens eine Polmasse umfassen, die dafür ausgelegt ist, mit einer komplementären Polmasse anziehend zusammenzuwirken, wobei die Polmasse und/oder die komplementäre Polmasse durch einen Magneten gebildet sind.

13. Faltetui (100) nach einem der vorhergehenden Ansprüche, **dadurch gekennzeichnet, dass** der innere Behälter (1) und die Komponenten, die damit fest verbunden sind, aus Karton ausgebildet sind und dass die Falzen, die er aufweist, gerippt sind.

## Claims

1. Folding box (100) or case for the packaging of at least one object (200) or a piece of jewellery or timepiece, said folding box (100) being flat-storable in a base plane (P) defined by a longitudinal direction (L) and by a transverse direction (T), said box (100) including a foldable inner container (1) formed by a first band closed on itself and forming a first deformable prism unfoldable between a flat position and a deployed position where said first deformable prism is open at two opposite ends in a direction parallel to said transverse direction (T), said inner container (1) including a handling surface (10) which is secured to a second band (2) extending in said transverse direction (T), and said second band (2) being secured, on a main base (30) separate from said inner container (1), to an outer envelope (3) formed by a third band extending in said longitudinal direction (L) and deformable between a flat storage position in said plane (P) and a folded position where said third band is closed on itself and arranged to surround said inner container (1), said inner container (1) is foldable along a fold (20) comprised in said second band (2) between said handling surface (10) and said main base (30), when said inner container (1) is in a deployed position and is in a folded over position, supported on an upper surface (30S) of said main base (30) so that one of said outer openings of said inner container (1) is closed by said main base (30), said upper surface (30S) of said main base (30) including at least one projecting indexing element (28, 29) arranged to hold said inner container (1) in a single particular position of deployment of said first prism on said main base (30) when said inner container (1) is in said position folded over onto said main base (30).

2. Folding box (100) according to claim 1, **characterized in that** said second band (2) is extended, in said transverse direction (T), by a fourth band (4) adjacent to said handling surface (10) or to said main base (30) and which extends in said transverse direction (T), and which is deformable between a flat storage position in said plane (P) and a wound or folded position in which said fourth band (4) is wound or folded inside said inner container (1) when said inner container (1) is in said single particular position of deployment, and further **characterized in that** said inner container (1) includes, on at least one inner surface of said first prism, support means (8) arranged to form at least one abutment surface for said fourth band (4).

3. Folding box (100) according to claim 2, **characterized in that** said support means (8) include at least one U-shaped or L-shaped support (43, 44) on an inner surface of said inner container (1), and **in that** said fourth band (4) includes a series of parallel folds delimiting band portions, each of adjusted length arranged to abut on a corresponding segment of said U-shaped or L-shaped support, said parallel folds corresponding to the edges of said U-shaped or L-shaped support.

4. Folding box (100) according to claim 3, **characterized in that** said fourth band (4) includes, at the distal end thereof furthest from the area of attachment to said handling surface (10) or respectively said main base (30), a fifth band (5) closed on itself and forming a fifth deformable prism unfoldable between a flat position and a deployed position where said fifth deformable prism is open at both opposite ends in a parallel direction to said longitudinal direction (L), said fifth prism being arranged to cooperate in abutment, in said deployed position thereof, with a bearing surface (46) of said at least one support (43, 44), and with an inner surface of said first prism of said inner container (1).

5. Folding box (100) according to claim 4, **characterized in that** said fifth deformable prism forms, in said deployed position thereof mounted supported on said at least one support (43, 44) and on said inner surface of said first prism of said inner container (1), a rigidifying structure for said inner container (1) in said single particular position of deployment of said first prism, and prevents any deformation of said inner container (1).

6. Folding box (100) according to any of claims 3 to 5, **characterized in that** said support means (8) include two symmetrical supports (43, 44) on two opposite inner surfaces of said inner container (1).

7. Folding box (100) according to any of claims 3 to 6, **characterized in that** said fourth band (4) is arranged to form, in abutment on said at least one support (43, 44) and on said inner surface of said first prism of said inner container (1), a continuous surface, with a U-shaped profile which is extended on both sides of said U by two wings extending substantially parallel to the surface forming the base of said U-shaped profile which is parallel to said main base (30), said continuous surface forming a container for receiving said object (200).

8. Folding box (100) according to claim 7, **characterized in that** said folding box (100) includes a removable component formed by a bistable shape memory band (50) deformable between a first flat position and at least one deformed loop-shaped position, and including two lateral surfaces (51, 52) arranged to cooperate to fit with two parallel surfaces of said continuous surface with a U-shaped profile and corresponding to the parallel branches of said U, and the dimensions of said loop being suitable for assembly of a said object (200) around said loop.

9. Folding box (100) according to any of preceding claims, **characterized in that** said first prism forms the framework of a rectangular parallelepiped whose base is formed by said main base (30) and whose cover is formed by a flap (37) comprised in said outer envelope (3).

10. Folding box (100) according to any of preceding claims, **characterized in that** said outer envelope (3) includes, at both ends thereof in said longitudinal direction (L), two closing flaps (33; 39) arranged to move into superposition on each other when said outer envelope (3) is in said single particular deployed position of said first prism, sad closing flaps (33; 39) including mutually complementary locking means (40; 42) to ensure said packaging band forming said outer envelope (3) is held in position wound around said inner container (1).

11. Folding box (100) according to claim 10, **characterized in that** said mutually complementary locking means (40; 42) are held together by the thickness of the material forming said closing flaps (33; 39), and include, on the one hand, a mortise type member (42) or cut-out portion, and on the other hand, a tenon type member (40) of complementary profile to that of said mortise (42).

12. Folding box (100) according to claim 10, **characterized in that** said mutually complementary locking means (40; 42) include at least one pole shoe arranged to work in attraction with a complementary pole shoe (66), at least one of said pole shoe and said complementary pole shoe being formed by a magnet.

13. Folding box (100) according to any of preceding claims, **characterized in that** said inner container (1) and the components secured thereto are made of cardboard, and **in that** said folds are corrugated.
